# EUROPÄISCHE PATENTANMELDUNG

(11) **EP 3 904 770 A1**
(43) Veröffentlichungstag der Anmeldung: **03.11.2021**
(21) Anmeldenummer: 21164236.8
(22) Anmeldetag: 23.03.2021
(51) Int. Cl.: F24C 14/00

(54) **VERFAHREN ZUR REINIGUNG EINES GARRAUMS UND GARGERÄT MIT EINEM GARRAUM**

(30) Priorität: 28.04.2020 DE 102020111478
(71) Anmelder: Miele & Cie. KG, 33332 Gütersloh (DE)
(72) Erfinder: Kochmann, Tobias, 32130 Enger (DE)

(57) **Zusammenfassung**

Die Erfindung betrifft unter anderem ein Verfahren zur Reinigung eines Garraums (6) eines Gargeräts (2), umfassend ein Umwälzsystem (8) für eine schaumbildende Reinigungsflüssigkeit (12), wobei die Reinigungsflüssigkeit (12) mittels des Umwälzsystems (8) durch eine Ablauföffnung (18) in einem Garraumboden (16) des Garraums (6) aus dem Garraum (6) ausgeleitet und durch eine Zulauföffnung (22) in den Garraum (6) eingeleitet wird, und wobei die Reinigungsflüssigkeit (12) derart in den Garraum (6) eingeleitet wird, dass sich in dem Garraum (6) mittels der Reinigungsflüssigkeit (12) ein Schaumteppich (24) ausbildet, der den Garraumboden (16) im Wesentlichen vollständig überdeckt.

Ferner betrifft die Erfindung ein Gargerät (2) mit einem Garraum (6).

## Beschreibung

Die Erfindung betrifft ein Verfahren zur Reinigung eines Garraums eines Gargeräts und ein Gargerät mit einem Garraum der im Oberbegriff des Patentanspruchs 7 genannten Art.

Derartige Verfahren zur Reinigung eines Garraums eines Gargeräts und Gargeräte mit einem Garraum sind aus dem Stand der Technik in einer Vielzahl von voneinander verschiedenen Ausführungsformen bereits vorbekannt. Die bekannten Gargeräte umfassen ein Gehäuse, einen in dem Gehäuse angeordneten Garraum, eine Steuerung und ein Umwälzsystem mit einer Umwälzpumpe für eine schaumbildende Reinigungsflüssigkeit zur Reinigung des Garraums, wobei die Umwälzpumpe mit einer Ablaufleitung strömungsleitend mit einer in einem Garraumboden des Garraums angeordneten Ablauföffnung und mit einer Zulaufleitung strömungsleitend mit einer in dem Garraum ausgebildeten Zulauföffnung verbunden ist. Üblicherweise ist in dem Umwälzsystem der bekannten Gargeräte mindestens ein Filter oder ein Filtersystem angeordnet, um sich aufgrund einer Reinigung des Garraums des Gargeräts mit der Reinigungsflüssigkeit von den Garraum begrenzenden Garraumwänden ablösende Verschmutzungen aus der in dem Umwälzsystem umgewälzten Reinigungsflüssigkeit herauszufiltern.

Zu den hier auftretenden Verschmutzungen gehören nicht nur Stoffe, welche in Wasser oder in einer Reinigungsflüssigkeit schnell löslich sind. Zu den Verschmutzungen gehören auch Stoffe, welche langsam löslich oder unlöslich sind. Die langsam löslichen und unlöslichen Verschmutzungen werden auch unter dem Begriff der schlecht löslichen Verschmutzungen zusammengefasst. Unter einer schnellen Löslichkeit wird eine Auflösung in unter 30 Sekunden pro Gramm Stoffmasse verstanden. Eine langsame Löslichkeit hat eine Dauer von mehr als 30 Sekunden pro Gramm Stoffmasse. Die Verschmutzungen können auch in Mischungen unterschiedlicher Stoffe und in unterschiedlichen Partikelgrößen vorliegen. Verschmutzungen, insbesondere die Partikel mit einem Querschnitt von mehr als 100 Mikrometer, sollten nicht in das Umlaufsystem gelangen, da sie sich in diesem ablagern könnten.

Ein Nachteil derartiger Gargeräte ist, dass die verwendeten Filter oder Filtersysteme eine begrenzte Aufnahmekapazität für Verschmutzungen haben. Ferner sind damit ausgestattete Gargeräte in der Konstruktion, der Fertigung und in der Wartung aufwendiger. Bei nicht ordnungsgemäß funktionierenden Filtern oder Filtersystemen wird die in dem Umwälzsystem umgewälzte Reinigungsflüssigkeit im Laufe der Zeit immer mehr verschmutzen, so dass sich das Reinigungsergebnis bei nachfolgenden Reinigungsvorgängen qualitativ und/oder quantitativ verschlechtert.

Der Erfindung stellt sich somit das Problem, eine Reinigung eines Garraums eines Gargeräts zu verbessern.

Erfindungsgemäß wird dieses Problem durch ein Verfahren mit den Merkmalen des Patentanspruchs 1 gelöst, wonach die Reinigungsflüssigkeit mittels eines Umwälzsystems durch eine Ablauföffnung in einem Garraumboden des Garraums aus dem Garraum ausgeleitet und durch eine Zulauföffnung in den Garraum eingeleitet wird, wobei die Reinigungsflüssigkeit derart in den Garraum eingeleitet wird, dass sich in dem Garraum mittels der Reinigungsflüssigkeit ein Schaumteppich ausbildet, der den Garraumboden im Wesentlichen vollständig überdeckt. Ferner wird dieses Problem durch ein Gargerät mit den Merkmalen des Patentanspruchs 7 gelöst, das dadurch gekennzeichnet ist, dass das Umwälzsystem derart ausgebildet ist und mittels der Steuerung derart ansteuerbar ist, dass die Reinigungsflüssigkeit bei deren Einleitung in den Garraum in dem Garraum einen Schaumteppich ausbildet, der den Garraumboden im Wesentlichen vollständig überdeckt. Vorteilhafte Ausgestaltungen und Weiterbildungen der Erfindung ergeben sich aus den nachfolgenden Unteransprüchen.

Der mit der Erfindung erreichbare Vorteil besteht insbesondere darin, dass eine Reinigung eines Garraums eines Gargeräts verbessert ist. Aufgrund der erfindungsgemäßen Ausbildung des Verfahrens und des Gargeräts werden sich aufgrund einer Reinigung des Garraums des Gargeräts mit der Reinigungsflüssigkeit von den Garraum begrenzenden Garraumwänden ablösende Verschmutzungen mittels des den Garraumboden im Wesentlichen vollständig überdeckenden Schaumteppichs festgehalten. Die Verschmutzungen gelangen somit nicht in die Flüssigkeit unterhalb des Schaumteppichs. Da diese Flüssigkeit von dem Umwälzsystem während des Reinigungsvorganges mehrfach Umgewälzt wird, ermöglicht es der Schaumteppich, dass, insbesondere die schlecht löslichen Verschmutzungen aus dem Umwälzsystem herausgefiltert. Bevorzugterweise weist das Gargerät zusätzlich zu dem vorgenannten Schaumteppich keinerlei weitere Filter oder Filtersysteme auf.

Entsprechend vereinfacht sich der konstruktive und schaltungstechnische Aufbau bei dem erfindungsgemäßen Gargerät. Derartige erfindungsgemäße Gargeräte sind somit einfacher und damit kostengünstiger herzustellen und zu warten. Selbst Ausführungsformen der Erfindung, bei denen zusätzlich zu dem oben genannten Schaumteppich mindestens ein Filter oder Filtersystem eingesetzt wird, haben gegenüber dem obigen Stand der Technik den Vorteil, dass der Filter oder das Filtersystem weniger häufig gereinigt werden müssen und/oder über einen längeren Zeitraum ordnungsgemäß funktionieren, also die restlichen Verschmutzungen aus dem Umwälzsystem heraushalten bzw. herausfiltern.

Grundsätzlich ist das erfindungsgemäße Verfahren in weiten geeigneten Grenzen frei wählbar.

Eine vorteilhafte Weiterbildung des erfindungsgemäßen Verfahrens sieht vor, dass die Reinigungsflüssigkeit derart in den Garraum eingeleitet wird, dass der Schaumteppich den Garraumboden im Wesentlichen für eine gesamte Reinigungszeitdauer, während der der Garraum mittels der Reinigungsflüssigkeit gereinigt wird, überdeckt. Auf diese Weise ist gewährleistet, dass im Wesentlichen während des gesamten Zeitraums, in dem sich aufgrund einer Reinigung des Garraums des Gargeräts mit der Reinigungsflüssigkeit Verschmutzungen von den Garraum begrenzenden Garraumwänden ablösen können, diese Verschmutzungen mittels des Schaumteppichs aus dem Umwälzsystem herausgehalten bzw. herausgefiltert werden.

Eine weitere vorteilhafte Weiterbildung des erfindungsgemäßen Verfahrens sieht vor, dass die Reinigungsflüssigkeit derart in den Garraum eingeleitet wird, dass sich im Wesentlichen während einer gesamten Reinigungszeitdauer eine Flüssigkeitsschicht der Reinigungsflüssigkeit auf dem Garraumboden ausbildet, wobei die Flüssigkeitsschicht auf der dem Garraumboden abgewandten Seite der Flüssigkeitsschicht eine sich über den gesamten Garraumboden erstreckende und im Wesentlichen ebene Oberfläche aufweist, und wobei der Schaumteppich auf dieser Oberfläche aufliegt. Hierdurch ist sichergestellt, dass sich ein im Wesentlichen ebener Schaumteppich auf der Flüssigkeitsschicht ausbildet. Ein derartiger Schaumteppich ist besonders vorteilhaft für eine Herausfilterung der oben genannten Verschmutzungen mittels des Schaumteppichs.

Eine andere vorteilhafte Weiterbildung des erfindungsgemäßen Verfahrens sieht vor, dass die Reinigungsflüssigkeit derart in den Garraum eingeleitet wird, dass der Schaumteppich im Wesentlichen eine gleichmäßige Höhe aufweist. Auf diese Weise ist der Reinigungserfolg, also die Qualität und/oder Quantität der Herausfilterung der oben genannten Verschmutzungen mittels des Schaumteppichs, weiter gesteigert.

Ein Aspekt ist es, dass die Höhe des Schaumteppichs während zumindest einem Teil der Reinigungszeitdauer, vorzugsweise während der gesamten Reinigungszeitdauer, eine Höhe von wenigstens 5 Millimetern aufweist. Es hat sich als besonders günstig erwiesen, wenn der Schaumteppich eine Höhe von 1 bis 3 Zentimetern aufweist.

Die Flüssigkeit unterhalb des Schaumteppich hat auf Grund der Geometrie des Garraumbodens und der schwankenden Differenz zwischen Zugeleiteter Reinigungsflüssigkeit und Abgeleiteter Reinigungsflüssigkeit weder räumlich noch zeitlich eine fest definierte Höhe.

Sofern der Schaumteppich nur für einen Teil der Reinigungszeitdauer im Garraum vorgehalten wird, so wird der Schaumteppich zumindest während der Dauer der Umwälzung der Reinigungsflüssigkeit im Garraum vorgehalten.

Eine weitere vorteilhafte Weiterbildung des erfindungsgemäßen Verfahrens sieht vor, dass die Reinigungsflüssigkeit während einer gesamten Reinigungszeitdauer derart aus dem Garraum ausgeleitet wird, dass im Wesentlichen lediglich Reinigungsflüssigkeit aus dem Garraum ausgeleitet wird. Hierdurch ist gewährleistet, dass der Schaumteppich während der gesamten Reinigungszeitdauer, also während des gesamten Reinigungsvorgangs, ordnungsgemäß erhalten bleibt, so dass keine Verschmutzungen in ungewünschter Weise an dem Schaumteppich vorbei in das Umwälzsystem gelangen können. Die Reinigungsflüssigkeit muss nicht kontinuierlich während der gesamten Reinigungszeitdauer aus dem Garraum ausgeleitet werden. Wichtig ist in diesem Zusammenhang lediglich, dass die Reinigungsflüssigkeit, wenn diese während der Reinigungszeitdauer aus dem Garraum ausgeleitet wird, derart aus dem Garraum ausgeleitet wird, dass im Wesentlichen lediglich Reinigungsflüssigkeit aus dem Garraum ausgeleitet wird.

Eine andere vorteilhafte Weiterbildung des erfindungsgemäßen Verfahrens sieht vor, dass das Gargerät eine Ausschleusleitung aufweist, wobei die Reinigungsflüssigkeit am Ende des Verfahrens mittels der Ausschleusleitung aus dem Garraum und dem Umwälzsystem ausgeschleust wird. Auf diese Weise ist es möglich, die während eines Reinigungsvorgangs in dem Umwälzsystem eingesetzte Reinigungsflüssigkeit auf benutzerfreundliche Art aus dem Garraum und dem Umwälzsystem auszuschleusen.

Entsprechend sieht eine vorteilhafte Weiterbildung des erfindungsgemäßen Gargeräts vor, dass das Gargerät eine Ausschleusleitung aufweist, wobei die Reinigungsflüssigkeit am Ende eines Verfahrens zur Reinigung des Garraums mittels der Ausschleusleitung aus dem Garraum und dem Umwälzsystem ausschleusbar ist.

Grundsätzlich ist das erfindungsgemäße Gargerät nach Art, Funktionsweise, Dimensionierung und Material in weiten geeigneten Grenzen frei wählbar.

Eine weitere vorteilhafte Weiterbildung des erfindungsgemäßen Gargeräts sieht vor, dass der Garraumboden in Richtung der Ablauföffnung mit Gefälle ausgebildet ist. Hierdurch ist sichergestellt, dass die Reinigungsflüssigkeit aufgrund der Schwerkraft im Wesentlichen vollständig aus dem Garraum ablaufen kann.

Eine andere vorteilhafte Weiterbildung des erfindungsgemäßen Gargeräts sieht vor, dass unterhalb der Ablauföffnung ein Pumpensumpf angeordnet ist, wobei der Pumpensumpf zum einen mit der Ablauföffnung und zum anderen mit der Ablaufleitung oder mit der Ablaufleitung und der Ausschleusleitung strömungsleitend verbunden ist. Auf diese Weise ist beispielsweise gewährleistet, dass die Umwälzpumpe des Umwälzsystems immer eine ausreichende Pumpvorlage hat.

Ein Aspekt ist es, dass der Schaumteppich in einer Phase ohne Umwälzung aus dem Garraum entfernt oder in dem Garraum zerstört wird. Die von dem Schaumteppich herausgefilterten Verschmutzungen werden dann mit dem Schaumteppich bzw. dessen Resten in einem Spülprozess aus dem Garraum entfernt. Der Spülprozess findet, vorzugsweise in einem ersten Zeitabschnitt oder Durchgang, ohne Umwälzung statt.

Zwei Ausführungsbeispiele der Erfindung sind in den Zeichnungen rein schematisch dargestellt und werden nachfolgend näher beschrieben. Es zeigt
- Figur 1: ein erstes Ausführungsbeispiel des erfindungsgemäßen Gargeräts zur Durchführung des erfindungsgemäßen Verfahrens in einer teilweisen, geschnittenen Seitenansicht und
- Figur 2: ein zweites Ausführungsbeispiel des erfindungsgemäßen Gargeräts zur Durchführung des erfindungsgemäßen Verfahrens in einer teilweisen, geschnittenen Seitenansicht.

In der Fig. 1 ist ein erstes Ausführungsbeispiel des erfindungsgemäßen Gargeräts zur Durchführung des erfindungsgemäßen Verfahrens rein exemplarisch dargestellt.

Das Gargerät 2 ist als ein Dampfgarer ausgebildet und umfasst ein Gehäuse 4, einen in dem Gehäuse 4 angeordneten Garraum 6, eine nicht dargestellte Steuerung und ein Umwälzsystem 8 mit einer Umwälzpumpe 10 für eine schaumbildende Reinigungsflüssigkeit 12 zur Reinigung des Garraums 4 während eines in der Fig. 1 dargestellten Reinigungsvorgangs des Gargeräts 2.

Die Umwälzpumpe 10 ist mit einer Ablaufleitung 14 des Umwälzsystems 8 strömungsleitend mit einer in einem Garraumboden 16 des Garraums 6 angeordneten Ablauföffnung 18 und mit einer Zulaufleitung 20 des Umwälzsystems 8 strömungsleitend mit einer in dem Garraum 6 ausgebildeten Zulauföffnung 22 verbunden. Das Umwälzsystem 8 ist derart ausgebildet und mittels der Steuerung derart ansteuerbar, dass die Reinigungsflüssigkeit 12 bei deren Einleitung in den Garraum 6 mittels der Zulaufleitung 20 und der Zulauföffnung 22 in dem Garraum 6 einen Schaumteppich 24 ausbildet, der den Garraumboden 16 im Wesentlichen vollständig überdeckt. Zwecks einer homogenen Verteilung der schaumbildenden Reinigungsflüssigkeit 12 in dem Garraum 6 weist das Umwälzsystem 8 eine nicht näher erläuterte Verteilvorrichtung 26 auf. Die Verteilvorrichtung 26 kann dabei als eine Verteilvorrichtung nach dem Stand der Technik ausgebildet sein.

Wie aus der Fig. 1 ersichtlich ist, ist der Garraumboden 16 in Richtung der Ablauföffnung 18 mit Gefälle ausgebildet, so dass die Reinigungsflüssigkeit 12 mittels der Schwerkraft im Wesentlichen vollständig aus dem Garraum 6 ablaufen kann. Darüber hinaus ist unterhalb der Ablauföffnung 18 ein Pumpensumpf 27 angeordnet, wobei der Pumpensumpf 27 zum einen mit der Ablauföffnung 18 und zum anderen mit der Ablaufleitung 14 des Umwälzsystems 8 strömungsleitend verbunden ist.

Ferner weist das Gargerät 2 eine Ausschleusleitung 28 auf, wobei die Reinigungsflüssigkeit 12 am Ende eines Verfahrens zur Reinigung des Garraums 6 mittels der Ausschleusleitung 28 aus dem Garraum 6 und dem Umwälzsystem 8 ausschleusbar ist. Siehe die Fig. 1. Die Ausschleusleitung 28 kann dabei beispielsweise mit einem nicht dargestellten Ablaufsystem eines Haushalts strömungsleitend verbunden sein. Denkbar ist jedoch auch, dass die Ausschleusleitung 28 mit einem nicht dargestellten Vorratsbehälter des Gargeräts strömungsleitend verbunden ist. Analog zu der Ablaufleitung 14 ist auch die Ausschleusleitung 28 strömungsleitend mit dem Pumpensumpf 27 verbunden.

Nachfolgend wird die Funktionsweise des erfindungsgemäßen Gargeräts und das erfindungsgemäße Verfahren gemäß dem vorliegenden Ausführungsbeispiel anhand der Fig. 1 näher erläutert.

Zunächst befindet sich das als Dampfgarer ausgebildete Gargerät 2 in einem Nichtbetriebszustand. Zwecks Durchführung einer Reinigung des Garraums 6 des Gargeräts 2 kann ein nicht dargestellter Benutzer einen Reinigungsvorgang beispielsweise mittels einer nicht dargestellten Bedieneinheit des Gargeräts 2 auf dem Fachmann bekannte Weise starten. Denkbar ist jedoch auch, dass das Gargerät 2 einen derartigen Reinigungsvorgang automatisch startet, sofern vorher festgelegte Bedingungen, beispielsweise ein nicht mit einem Gargut bestückter Garraum und eine geschlossene Garraumtür, erfüllt sind. Das Vorliegen dieser beispielhaften und etwaiger anderer vorher festgelegter Bedingungen kann auf dem Fachmann bekannte Weise mittels einer geeigneten Sensorik des Gargeräts automatisch ermittelt werden.

Die Reinigungsflüssigkeit 12 wird mittels des Umwälzsystems 8 durch die Ablauföffnung 18 in dem Garraumboden 16 des Garraums 6 aus dem Garraum 6 ausgeleitet und durch die Zulauföffnung 22 in den Garraum eingeleitet, wobei die Reinigungsflüssigkeit 12 derart in den Garraum 6 eingeleitet wird, dass sich in dem Garraum 6 mittels der Reinigungsflüssigkeit 12 der Schaumteppich 24, wie aus der Fig. 1 ersichtlich, ausbildet. Der Schaumteppich 24 überdeckt den Garraumboden 16 dabei vollständig.

Bei dem erfindungsgemäßen Verfahren gemäß dem vorliegenden Ausführungsbeispiel ist es vorgesehen, dass die Reinigungsflüssigkeit 12 derart in den Garraum 6 eingeleitet wird, dass der Schaumteppich 24 den Garraumboden 16 im Wesentlichen für eine gesamte Reinigungszeitdauer, während der der Garraum 6 mittels der Reinigungsflüssigkeit 12 gereinigt wird, überdeckt. Wie aus der Fig. 1 ferner hervorgeht, wird die Reinigungsflüssigkeit 12 dabei mittels der Zulaufleitung 20, der Zulauföffnung 22 und der Verteilvorrichtung 26 derart in den Garraum 6 eingeleitet, dass der Schaumteppich 24 im Wesentlichen eine gleichmäßige Höhe aufweist.

Aufgrund der Wirkung des Schaumteppichs 24 als Filter werden sich wegen der Reinigung des Garraums 6 des Gargeräts 2 mit der Reinigungsflüssigkeit 12 von den Garraum 6 begrenzenden Garraumwänden 30 ablösende Verschmutzungen 32 mittels des Schaumteppichs 24 aus dem Umwälzsystem 8 in gewünschter Weise herausgefiltert. Siehe die Fig. 1. Dies gilt in eingeschränktem Umfang auch für sich von dem Garraumboden 16 ablösende Verschmutzungen.

Am Ende des Reinigungsvorgangs kann es beispielsweise in einem Automatikprogramm für den Reinigungsvorgang vorgesehen sein, dass die Reinigungsflüssigkeit 12 mittels der in dem Garraumboden 16 angeordneten Ablauföffnung 18, dem Pumpensumpf 27 und der mit dem Pumpensumpf 27 strömungsleitend verbundenen Ausschleusleitung 28 aus dem Garraum 6 und dem Umwälzsystem 8 ausgeschleust wird.

In der Fig. 2 ist ein zweites Ausführungsbeispiel des erfindungsgemäßen Gargeräts zur Durchführung des erfindungsgemäßen Verfahrens rein exemplarisch dargestellt. Gleiche oder gleichwirkende Bauteile des Gargeräts sind mit den gleichen Bezugszeichen wie bei dem ersten Ausführungsbeispiel bezeichnet. Das zweite Ausführungsbeispiel wird nachfolgend lediglich im Umfang der Unterscheidungsmerkmale zu dem ersten Ausführungsbeispiel erläutert. Ansonsten wird auf die obigen Ausführungen zu dem ersten Ausführungsbeispiel verwiesen.

Im Wesentlichen gleicht das zweite Ausführungsbeispiel dem ersten Ausführungsbeispiel. Im Unterschied zu dem ersten Ausführungsbeispiel ist bei dem erfindungsgemäßen Verfahren gemäß dem zweiten Ausführungsbeispiel das Folgende vorgesehen:
Bei dem zweiten Ausführungsbeispiel wird die Reinigungsflüssigkeit 12 bei dem Verfahren zur Reinigung des Garraums 6 des Gargeräts 2, also bei dem Reinigungsvorgang, mittels der Zulaufleitung 20, der Zulauföffnung 22 und der Verteilvorrichtung 26 derart in den Garraum 6 eingeleitet, dass sich im Wesentlichen während der gesamten Reinigungszeitdauer des Reinigungsvorgangs eine Flüssigkeitsschicht 34 der Reinigungsflüssigkeit 12 auf dem Garraumboden 16 ausbildet, wobei die Flüssigkeitsschicht 34 auf der dem Garraumboden 16 abgewandten Seite der Flüssigkeitsschicht 34 eine sich über den gesamten Garraumboden 16 erstreckende und im Wesentlichen ebene Oberfläche 36 aufweist, und wobei der Schaumteppich 24 auf dieser Oberfläche 36 aufliegt. Siehe die Fig. 2.

Aufgrund dieser Besonderheit im erfindungsgemäßen Verfahren gemäß dem zweiten Ausführungsbeispiel ist es bei dem zweiten Ausführungsbeispiel möglich, die Reinigungsflüssigkeit 12 während der gesamten Reinigungszeitdauer derart aus dem Garraum 6 auszuleiten, dass im Wesentlichen lediglich Reinigungsflüssigkeit 12 aus dem Garraum 6 ausgeleitet wird. Im Unterschied zu dem erfindungsgemäßen Verfahren gemäß dem ersten Ausführungsbeispiel ist somit wirksam verhindert, dass während der Reinigungszeitdauer in ungewünschter Weise ein Teil des Schaumteppichs 24 aus dem Garraum 6 in das Umwälzsystem 8 gelangt. Der Schaumteppich 24 bleibt somit unabhängig von der Umwälzung der Reinigungsflüssigkeit 12 mittels des Umwälzsystems 8 in dem Garraum 6, so dass der Schaumteppich 24 ordnungsgemäß, nämlich den gesamten Garraumboden 16 im Wesentlichen vollständig überdeckend, während des gesamten Reinigungsvorgangs in dem Garraum 6 verbleibt. Beispielsweise kann diese Verfahrensbesonderheit aber auch bei der Auswahl der Umwälzpumpe 10 von Vorteil sein.

Die Erfindung ist nicht auf die beiden erläuterten Ausführungsbeispiele des erfindungsgemäßen Gargeräts und des erfindungsgemäßen Verfahrens begrenzt. Beispielsweise ist die Erfindung auch bei anderen Arten von Gargeräten mit einem Garraum vorteilhaft einsetzbar. Bei dem erfindungsgemäßen Gargerät kann es sich um ein Haushaltsgerät oder um eine professionelles Gargerät, also ein Gargerät für den gewerblichen Einsatz, handeln. Die konkrete Ausbildung des erfindungsgemäßen Gargeräts gemäß den vorliegenden Ausführungsbeispielen ist rein exemplarisch und nicht beschränkend. Entsprechend können das Umwälzsystem, die Verteilvorrichtung und andere Komponenten des erfindungsgemäßen Gargeräts, wie beispielsweise ein Vorhandensein und die konkrete Ausbildung eines Ausschleussystems mit einer Ausschleusleitung, nach Art, Funktionsweise, Dimensionierung, Material und Anordnung in weiten geeigneten Grenzen frei gewählt werden.

## Patentansprüche

1. Verfahren zur Reinigung eines Garraums (6) eines Gargeräts (2), umfassend ein Umwälzsystem (8) für eine schaumbildende Reinigungsflüssigkeit (12),
wobei die Reinigungsflüssigkeit (12) mittels des Umwälzsystems (8) durch eine Ablauföffnung (18) in einem Garraumboden (16) des Garraums (6) aus dem Garraum (6) ausgeleitet und durch eine Zulauföffnung (22) in den Garraum (6) eingeleitet wird,
und wobei die Reinigungsflüssigkeit (12) derart in den Garraum (6) eingeleitet wird, dass sich in dem Garraum (6) mittels der Reinigungsflüssigkeit (12) ein Schaumteppich (24) ausbildet, der den Garraumboden (16) im Wesentlichen vollständig überdeckt.

2. Verfahren nach Anspruch 1, **dadurch gekennzeichnet, dass** die Reinigungsflüssigkeit (12) derart in den Garraum (6) eingeleitet wird, dass der Schaumteppich (24) den Garraumboden (16) im Wesentlichen für eine gesamte Reinigungszeitdauer, während der der Garraum (6) mittels der Reinigungsflüssigkeit (12) gereinigt wird, überdeckt.

3. Verfahren nach Anspruch 1 oder 2, **dadurch gekennzeichnet, dass** die Reinigungsflüssigkeit (12) derart in den Garraum (6) eingeleitet wird, dass sich im Wesentlichen während einer gesamten Reinigungszeitdauer eine Flüssigkeitsschicht (34) der Reinigungsflüssigkeit (12) auf dem Garraumboden (16) ausbildet, wobei die Flüssigkeitsschicht (34) auf der dem Garraumboden (16) abgewandten Seite der Flüssigkeitsschicht (34) eine sich über den gesamten Garraumboden (16) erstreckende und im Wesentlichen ebene Oberfläche (36) aufweist, und wobei der Schaumteppich (24) auf dieser Oberfläche (36) aufliegt.

4. Verfahren nach einem der Ansprüche 1 bis 3, **dadurch gekennzeichnet, dass** die Reinigungsflüssigkeit (12) derart in den Garraum (6) eingeleitet wird, dass der Schaumteppich (24) im Wesentlichen eine gleichmäßige Höhe aufweist.

5. Verfahren nach einem der Ansprüche 1 bis 4, **dadurch gekennzeichnet, dass** die Reinigungsflüssigkeit (12) während einer gesamten Reinigungszeitdauer derart aus dem Garraum (6) ausgeleitet wird, dass im Wesentlichen lediglich Reinigungsflüssigkeit (12) aus dem Garraum (6) ausgeleitet wird.

6. Verfahren nach einem der Ansprüche 1 bis 5, **dadurch gekennzeichnet, dass** das Gargerät (2) eine Ausschleusleitung (28) aufweist, wobei die Reinigungsflüssigkeit (12) am Ende des Verfahrens mittels der Ausschleusleitung (28) aus dem Garraum (6) und dem Umwälzsystem (8) ausgeschleust wird.

7. Gargerät (2) zur Durführung des Verfahrens nach einem der Ansprüche 1 bis 6, umfassend ein Gehäuse (4), einen in dem Gehäuse (4) angeordneten Garraum (6), eine Steuerung und ein Umwälzsystem (8) mit einer Umwälzpumpe (10) für eine schaumbildende Reinigungsflüssigkeit (12) zur Reinigung des Garraums (6), wobei die Umwälzpumpe (10) mit einer Ablaufleitung (14) strömungsleitend mit einer in einem Garraumboden (16) des Garraums (6) angeordneten Ablauföffnung (18) und mit einer Zulaufleitung (20) strömungsleitend mit einer in dem Garraum (6) ausgebildeten Zulauföffnung (22) verbunden ist, **dadurch gekennzeichnet, dass** das Umwälzsystem (8) derart ausgebildet ist und mittels der Steuerung derart ansteuerbar ist, dass die Reinigungsflüssigkeit (12) bei deren Einleitung in den Garraum (6) in dem Garraum (6) einen Schaumteppich (24) ausbildet, der den Garraumboden (16) im Wesentlichen vollständig überdeckt.

8. Gargerät (2) nach Anspruch 7, **dadurch gekennzeichnet, dass** der Garraumboden (16) in Richtung der Ablauföffnung (18) mit Gefälle ausgebildet ist.

9. Gargerät (2) nach Anspruch 7 oder 8, **dadurch gekennzeichnet, dass** das Gargerät (2) eine Ausschleusleitung (28) aufweist, wobei die Reinigungsflüssigkeit (12) am Ende eines Verfahrens zur Reinigung des Garraums (6) mittels der Ausschleusleitung (28) aus dem Garraum (6) und dem Umwälzsystem (8) ausschleusbar ist.

10. Gargerät (2) nach einem der Ansprüche 7 bis 9, **dadurch gekennzeichnet, dass** unterhalb der Ablauföffnung (18) ein Pumpensumpf (27) angeordnet ist, wobei der Pumpensumpf (27) zum einen mit der Ablauföffnung (18) und zum anderen mit der Ablaufleitung oder mit der Ablaufleitung (14) und der Ausschleusleitung (28) strömungsleitend verbunden ist.
